# EUROPÄISCHE PATENTSCHRIFT

(11) **EP 0 253 223 B1**
(45) Veröffentlichungstag und Bekanntmachung des Hinweises auf die Patenterteilung: **03.01.1990**
(21) Anmeldenummer: 87109550.1
(22) Anmeldetag: 02.07.1987
(51) Int. Cl.: H01T 4/08

(54) **Überspannungsableiteranordnung für eine metallgekapselte gasisolierte elektrische Anlage**
Surge arrester arrangement for a metallic, shielded gas-insulated electric device
Dispositif dérivateur de surtension pour installation électrique , muni d'un blindage métallique, isolée au moyen d'un gaz

(30) Priorität: 14.07.1986 DE 3623726
(43) Veröffentlichungstag der Anmeldung: 20.01.1988
(73) Patentinhaber: SIEMENS AKTIENGESELLSCHAFT, 80333 München (DE)
(72) Erfinder: Knopf, Rudolf, Dipl.-Ing., D-8510 Fürth (DE); Grünert, Gerhard, D-8555 Adelsdorf-Aisch (DE)

(56) Entgegenhaltungen:
- DE-A- 2 247 998
- FR-A- 2 323 257
- US-A- 4 389 693
- US-A- 4 503 414

## Beschreibung

Die Erfindung betrifft eine Überspannungsableiteranordnung für eine metallgekapselte gasisolierte elektrische Anlage gemäß dem Oberbegriff des Patentanspruchs 1.

Ein Überspannungsableiter besteht üblicherweise aus Funkenstrecken und spannungsabhängigen Widerständen bzw. Metalloxidwiderständen ohne Funkenstrecken. Aus der DE-AS 22 47 996 ist es bekannt, Überspannungsableiter dieser Art so auszubilden, daß sie in Verbindung mit metallgekapselten gasisolierten elektrischen Schaltanlagen verwendet werden können. Dazu sind solche Überspannungsableiter ebenfalls mit einer Metallkapselung versehen, die so an geeigneter Stelle an das Mantelrohr der Schaltanlage angeflanscht ist, daß das Isoliergas der Anlage, meist SF 6, auch den Überspannungsableiter umgibt. Ein Überspannungsableiter, der sich für diese Anwendung eignet, ist außerdem mit Mitteln versehen, die einen bei entsprechender Überlastung auftretenden Lichtbogen aus seinem Außenmantel austreten lassen, so daß dieser zwischen Außenmantel und umgebendem Gehäuse brennen kann. Die beim regulärem Ansprechen des Übespannungsableiters auftretenden Stromstärken führen zu keiner außergewöhnlichen elektrodynamischen Belastung des Systems. Erreicht die Überlastung jedoch einen solchen Wert, daß ein Störlichtbogen der vorbeschriebenen Art auftritt, kann die Stromstärke eine solche Größenordnung erreichen, daß die dabei auftretenden dynamischen Kräfte den Überspannungsableiter und seine Verbindungsleitung zur Anlage stark beschädigen oder zerstören.

Zur Begrenzung des dadurch entstehenden Schadens ist in der EP-A 236 257 deutschen Patentanmeldung P 36 04 785.6 bereits vorgeschlagen worden, in die Verbindungsleitung zwischen dem Überspannungsableiter und seiner Durchführung zur Anlage zwei einander gegenüberliegende elektrodenförmige Tragkörper einzufügen und zwischen diesen ein flexibles Stromband anzuordnen, dessen Querschnitt so bemessen ist, daß es beim Auftreten von Strömen durchschmilzt, die zu einer Zerstörung des Überspannungsableiters und seiner Halterungen führen würden.

Eine solche Maßnahme ist zwar geeignet, den Überspannungsableiter selbst vor größeren Schäden zu bewahren, nicht jedoch den anlagenseitigen Teil mit der Abzweigleitung, der Durchführung und dem anlagenseitigen Tragkörper.

Der Erfindung liegt die Aufgabe zugrunde, neben dem Überspannungsableiter selbst auch diesen Teil der Überspannungsableiteranordnung vor Beschädigungen oder Zerstörung zu schützen.

Diese Aufgabe wird durch die im Patentanspruch 1 angegebene Erfindung gelöst.

Um insbesondere die Metallkapselung gasgefüllter Anlagen im Falle des Auftretens von Störlichtbögen zu schützen, ist es zwar aus der DE-OS 20 59 330 bereits bekannt, einen geschlossenen abbrandfesten Ring vorzusehen, der so dimensioniert ist, daß er die Metallkapselung wirkungsvoll abschirmt. Die dabei auftretenden dynamischen Kräfte können aber gleichwohl so groß werden, daß sie im Inneren der Kapselung, etwa am Rohrleiter, erhebliche mechanische Beschädigungen verursachen.

Erst durch die Symmetrierungsmaßnahmen der Erfindung sind die elektrodynamischen Kräfte durch gegenseitige Kompensation beherrschbar.

Vorteilhafte Weiterbildungen und Ausgestaltungen des Überspannungsableiters nach dem Patentanspruch 1 sind in den Unteransprüchen gekennzeichnet.

Anhand von Ausführungsbeispielen wird die Erfindung im folgenden näher erläutert. Es zeigen:
Fig. 1 eine mit einer metallgekapselten gasisolierten elektrischen Schaltanlage verbundene Überspannungsableiteranordnung in aufgebrochener Darstellung,
Fig. 2 einen Querschnitt durch die Überspannungsableiter anordnung nach Fig. 1,
Fig. 3 eine Seitenansicht einer Überspannungsableiteranordnung in einer weiteren Ausführungsvariante und
Fig. 4 einen Querschnitt durch die Überspannungsableiteranordnung nach Fig. 3.

In der schematischen Darstellung einer für metallgekapselte Anlagen geeigneten, ebenfalls gekapselten und mit Luft oder Isoliergas gefüllten Überspannungsableiteranordnung gemäß Fig. 1 ist deren Gehäuse 1 aus Metall mit der Metallkapselung 2 einer elektrischen Schaltanlage gasdicht verbunden. Deren Rohrleiter 3 ist mit nicht dargestellten Isolatoren in bekannter Weise zur Metallkapselung 2 auf Abstand gehalten. Eine Abzweigleitung 4 verbindet den Rohrleiter 3 mit dem am Gehäusesboden befestigten Überspannungsableiter 5. Die Abzweigleitung 4 wird von der urchführung 6 aus Isoliermaterial gegen die Metallkapselung elektrisch isoliert abgestützt. Diese Durchführung 6 kann so ausgebildet sein, daß sie das Innere der Schaltanlage 2, 3 gasdicht vom Innenraum des Gehäuses 1 trennt, so daß dieses mit einer gesonderten Gasfüllung versehen werden kann.

Um nun im Falle des Auftretens einer Überlastung, einen zwischen dem Außenmantel des Überspannungsableiters 5 und dem metallischen Gehäuse 1 sich bildenden Lichtbogen in gewünschter Weise zu steuern, ist der Außenmantel des Überspannungsableiters 5 von einer halbringförmigen Abbrandelektrode 7 umgeben, die in geringem Abstand von der Innenwand des metallischen Gehäuses 1 parallel zu diesem geführt und daran mit Stützisolatoren 8 befestigt ist. Die Enden der Abbrandelektrode 7 sind an Stromprofilen 9 befestigt, die in einem Winkel von 180_{°} einander gegenüberliegen und parallel zur Abzweigleitung 4 gegen die Metallkapselung 2 der Schaltanlage geführt und mit dieser elektrisch leitend verbunden sind.

Um den auftretenden Lichtbogen definiert zu führen, d.h. ihn symmetrisch zu den beiden Stromprofilen 9 auf die Abbrandelektrode 7 auftreffen zu lassen, ist diese in einem Winkel von 90_{°} zwischen den beiden Stromprofilen 9 mit einer gegen die Außenfläche des Übespannungsableiters 5 gerichteten Abbrandspitze 11 ausgestattet. Dies hat zum einen zur Folge, daß die halbringförmige Abbrandelektrode 7 nur der Stromleitung dient, da der Lichtbogen 10 ausschließlich auf die Abbrandspitze 11 auftrifft. Wegen der beschriebenen symmetrischen Anordnung von Abbrandelektrode 7, Abbrandspitze 11 und Stromprofilen 9 findet zum anderen eine symmetrische Stromaufteilung statt, mit der Folge, daß sich der in der Abzweigleitung 4 und dem Lichtbogen 10 zufliessende Strom I ausgehend von der Abbrandspitze 11 gleichmäßig als 1/2 auf die beiden Hälften der Abbrandelektrode 7 aufteilt und über die zugeordneten Stromprofile 9 in die Metallkapselung 2 der Anlage zurückfließt. Die normalerweise auf ein System von zwei Stromleitern mit hin- und rückfließendem Strom ausgeübte elektrodynamische Kraft teilt sich also bei der vorliegenden elektrisch und mechanisch symmetrischen Anordnung auf zwei in entgegengesetzte Richtung wirkende Kräfte auf, die sich dadurch kompensieren. Damit ist erreicht, daß eine mechanische Zerstörung des Uberspannungsableiters 5 und der Abzweigleitung 4 auch bei großen Stromstärken vermieden wird. Die mechanische Auslegung braucht daher nur noch unter Berücksichtigung der relativ kleinen Kräfte zu erfolgen, die durch die verbleibenden geringen Restunsymmetrien entstehen.

In den Figuren 3 und 4 ist eine Ausführungsvariante beschrieben, bei der gleichartige Teile mit den gleichen Bezugszeichen wie in der vorstehenden Beschreibung versehen sind.

Bei dieser Ausführungsform wird der Überspannungsableiter 5 selbst gegen die Einwirkung hoher Ströme durch eine zwischen der Durchführung 6 und dem Uberspannungsableiter 5 eingefügte Sicherung in Form eines zwischen zwei Tragkörpern 12, 13 angeordneten flexiblen Strombandes 14 geschützt, dessen Querschnitt so bemessen ist, daß es bei Strömen mit einer Stromstärke durchschmilzt, die den Überspannungsableiter 5 gefährden könnten. Um dabei nach dem Durchschmelzen des Strombandes 14 auch den noch unter Spannung stehenden oberen Teil mit den Tragkörper 12, der Abzweigleitung 4 und der Durchführung 6 vor einer Zerstörung durch unkontrollierte Funkenüberschläge und den dabei auftretenden einseitigen dynamischen Kräften zu schützen, wird etwa in Höhe des Tragkörpers 12 eine weitere Abbrandelektrode 15 in gleicher Weise wie bereits beschrieben halbringförmig um den zu schützenden Teil angeordnet und mit einer Abbrandspitze 16 versehen. Dabei kann diese Abbrandelektrode an ihren Enden in einem Winkel von 180_{°} mit den bereits vorhanden Stromprofilen 9 verbunden werden. Dadurch entsteht wiederum eine symmetrische Strom- und Kräfteaufteilung, die das Auftreten zerstörender dynamischer Kräfte auch bei dieser Ausführungsform wirkungsvoll verhindert.

## Patentansprüche

1. Überspannungsableiteranordnung für eine metallgekapselte gasisolierte elektrische Anlage mit einem Überspannungsableiter (5), der in einem gesonderten gasisolierten Metallgehäuse (1) angeordnet ist, das an die Metallkapsel (2) der Anlage angeflanscht ist und dessen eine Anschlußelektrode mit dem Gehäuse und dessen andere Anschlußelektrode über eine durch eine gasdichte Durchführung (6) geführte Abzweigleitung (4) mit dem Rohrleiter (3) der Anlage elektrisch leitend verbunden ist, dadurch gekennzeichnet, daß der Überspannungsableiter (5) von einer gegen sein Gehäuse (1) isolierten Abbrandelektrode (7) ring- oder halbringförmig umgeben ist, die über zwei um 180° einander gegenüberliegenden und parallel zur Abzweigleitung (4) geführten elektrisch leitenden Stromprofile (9) mit der Metallkapselung (2) der Anlage verbunden ist, und die Abbrandelektrode (7) winkelsymmetrisch zu den Stromprofilen 89) mit mindestens einer dem Außenmantel des Überspannungsableiters (5) zugewandten Abbrandspitze (11) versehen ist.

2. Überspannungsableiteranordnung nach Anspruch 1, bei dem in die Abzweigleitung (4) zwischen Durchführung (6) und Überspannungsableiter (5) zwei elektrodenförmige Tragkörper (12, 13) mit einander zugewandten abgerundeten Oberflächen eingefügt sind, zwischen denen ein flexibles Stromband (14) als Sicherung angeordnet ist, desen Querschnitt so bemessen ist, daß es bei Strömen mit einer Stromstärke durchschmilzt, die den Überspannungsableiter (5) überlasten würden, dadurch gekennzeichnet, daß der der Durchführung (6) zugewandte Tragkörper (12) von einer weiteren mit Abbrandspitzen (16) versehenen Abbrandelektrode (15) ringförmig umgeben ist, die mit den um 180_{°} versetzt angeordneten Stromprofilen (9) winkelsymmetrisch zu den Abbrandspitzen verbunden ist.

3. Überspannungsableiter nach Anspruch 1 oder 2, dadurch gekennzeichnet, daß die Abbrandelektrode (7) als Halbring ausgebildet und mit einer einzigen Abbrandspitze (11) versehen ist.

## Claims

1. Surge arrester arrangement for a metal-encased gas-insulated electrical installation having a surge arrester (5) which is arranged in a separate gas-insulated metal housing (1) which is flange- mounted onto the metal casing (2) of the installation and the one terminal electrode of which is connected in an electrically conductive manner with the housing and the other terminal electrode of which is connected in an electrically conductive manner, by way of a branch line (4) guided through a gas-tight bushing (6), with the tubular conductor (3) of the installation, characterised in that the surge arrester (5) is surrounded by a circular or semicircular arcing electrode (7), which is insulated in respect of its housing (1) and which is connedted with the metal casing (2) of the installation by way of two electrically conductive current sections (9) which lie opposite each other by 180_{°} and are guided parallel to the branch line (4), and in that the arcing electrode (7) is provided in a manner angularly symmetrical to the current sections (9) with at least one arcing point (11) which faces the outer jacket of the surge arrester (5).

2. Surge arrester arrangement according to claim 1, in which inserted into the branch line (4) between bushing (6) and surge arrester (5) there are two electrode-type carrier bodies (12, 13) which have opposed rounded surfaces and between which there is arranged as a fuse a flexible current band (14), the cross section of which is dimensioned such that it melts in the event of currents with a current strength which would overload the surge arrester (5), characterised in that the carrier body (12) facing the bushing (6) is surrounded annularly by a further arcing electrode (15) which is provided with arcing points (16) and is connected, in a manner angularly symmetrical to the arcing points, with the current sections (9) which are arranged offset from each other by 180_{°}.

3. Surge arrester according to claim 1 or 2, characterised in that the arcing electrode (7) is formed as a semi-ring and is provided with a single arcing point (11).

## Revendications

1. Dispositif de dérivation des surtensions pour une installation électrique à blindage métallique et à isolation par un gaz, comportant un élément (5) de dérivation des surtensions, disposé dans un carter métallique particulier (1), à isolation par un gaz, qui est bridé sur le blindagge métallique (2) de l'installation et dont une électrode de raccordement est reliée, d'une manière électriquement conductrice, au carter et dont l'autre électrode de raccordement est reliée, d'une manière électriquement conductrice, au conducteur tubulaire (3) de l'installation, par l'intermédiaire d'un conducteur de dérivation (4) passant par une traversée (6) étanche au gaz, caractérisé par le fait que l'élément (5) de dérivation des surtensions est entouré, selon une disposition annulaire ou semi-annulaire, par une électrode consommable (7) isolée par rapport à son carter (1) et reliée au blindage métallique (2) de l'installation par l'intermédiaire de deux pièces profilées électriquement conductrices (9), situées à 180_{°} l'une à l'autre et parallèles au conducteur de dérivation (4), et l'électrode consommable (7) comporte au moins une pointe consommable (11) tournée vers l'enveloppe extérieure de l'élément (5) de dérivation des surtensions et disposées suivant un agencement à angulaire symétrie par rapport aux pièces conductrices profilées (9).

2. Dispositif de dérivation des surtensions suivant la revendication 1, dans lequel sont insérés dans le conducteur de dérivation (4), entre la traversée (6) et l'élément (5) de dérivation des surtensions, deux corps de support (12, 13) en forme d'électrodes, qui comportend des surfaces arrondies se faisant face et entre lesquelles est disposée une bande conductrice flexible (14) à action de fusible, dont la section transversale est dimensionnée de telle sorte qu'elle fond dans le cas de courants d'une intensité qui surchargerait l'élément (5) de dérivation des surtensions, caractérisé par le fait que le corps de support (12) situé du côté de la traversée (6) est entouré, selon une disposition annulaire, par une autre électrode consommable (15) comportant des pointes consommables (16) et reliée aux pièces profilées (9) décalées de 180°, suivant un agencement à symétrie angulaire par rapport aux pointes consommables.

3. Dispositif de dérivation des surtensions suivant la revendication 1 ou 2, caractérisé par le fait que l'électrode consommable (7) est réalisée sous la forme d'un demi-anneau et comporte une seule pointe consommable (11).
